# FASCICULE DE BREVET EUROPEEN

(11) **EP 1 188 032 B1**
(45) Date de publication et mention de la délivrance du brevet: **19.05.2004**
(21) Numéro de dépôt: 00951601.4
(22) Date de dépôt: 16.06.2000
(51) Int. Cl.: F42B 12/34

(54) **BALLE A FLECHE INTERNE PORTEE**
EXPANSIONSGESCHOSS
BULLET WITH AN INTERNALLY CARRIED SUB-PROJECTILE

(30) Priorité: 18.06.1999 FR 9907760
(43) Date de publication de la demande: 20.03.2002
(73) Titulaire: SAUVESTRE, Jean-Claude, F-18230 Saint-Doulchard (FR)
(72) Inventeur: SAUVESTRE, Jean-Claude, F-18230 Saint-Doulchard (FR)
(74) Mandataire: L'Helgoualch, Jean
(86) Numéro de dépôt international: PCT/FR2000/001677
(87) Numéro de publication internationale: WO 2000/079211

(56) Documents cités:
- EP-A- 0 918 208
- WO-A-97/40334
- AT-B- 395 910
- US-A- 3 881 421
- US-A- 4 685 397
- US-A- 5 185 495

## Description

La présente invention concerne les munitions pour armes de petit, moyen et gros calibres, et plus particulièrement un nouveau type de balle flèche, notamment pour armes de chasse, présentant une efficacité améliorée, essentiellement sur cible molle.

Les munitions à balle flèche comportent un sous-projectile (flèche) stabilisé par empennage, associé à un sabot (ou lanceur) au calibre de l'arme, l'ensemble se trouvant dans une cartouche fermée par sertissage, comprenant encore une douille amorcée et une charge propulsive. Des munitions de ce type sont décrites par exemple dans le brevet FR-A-2.555.728.

On connaît par ailleurs diverses munitions conçues pour se déformer lors de l'impact, et par exemple des munitions à expansion comme dans la demande WO 97.40334, dont la tête présente des fentes constituant des amorces de déformation. Le brevet US 4.685.397 décrit une balle procurant un effet similaire au moyen d'un bouchon susceptible de s'enfoncer dans un trou cylindrique formé dans l'axe de la tête de la balle en repoussant les parois vers l'extérieur. Le brevet US 3.881.421 décrit une balle dont la tête est évidée pour provoquer son aplatissement lors de l'impact sur la cible. Le brevet AT 395.910 décrit une munition de chasse à deux noyaux coaxiaux maintenus dans une enveloppe métallique. Un autre type de munition comprenant un corps en plomb placé dans une enveloppe de métal présentant une tige axiale solidaire du fond de l'enveloppe, est décrit dans le brevet US 4.685.397.

La présente invention se rapporte aux munitions à balle flèche et concerne plus particulièrement le sous-projectile, aussi dénommé flèche. Il est souhaitable que la flèche se déforme à l'impact sur la cible, mais cette déformation doit être contrôlée et ne doit pas résulter en une dislocation trop importante en plusieurs fragments de flèche de petites dimensions qui pourraient se révéler dangereux.

L'invention a pour objet un dispositif qui permet d'obtenir une déformation contrôlée de la flèche lors de l'impact sur les parties molles d'une cible, tout en assurant une rigidité et une cohésion suffisantes du corps de flèche pour éviter la formation de multiples fragments et assurer la destruction des parties dures de ladite cible.

Le dispositif de l'invention est essentiellement constitué par une balle au calibre de l'arme ou sous-calibrée, comportant une partie avant profilée, une partie centrale, et une partie arrière pouvant porter une empenne, comportant, disposée suivant son axe, une flèche interne de rigidité supérieure à celle du corps de la balle.

Plus particulièrement, le dispositif de l'invention est constitué par un projectile au calibre de l'arme, ou un sous-projectile destiné à être utilisé en combinaison avec un lanceur au calibre de l'arme, comportant un insert cylindrique de plus grande rigidité que le reste du corps du projectile ou sous-projectile, placé suivant son axe et s'étendant au moins jusqu'à proximité de la face avant du projectile ou sous-projectile.

Suivant une forme de réalisation, la balle suivant la présente invention comprend une partie avant profilée, une partie centrale et une partie arrière pouvant porter une empenne, et la flèche interne a de préférence une longueur telle qu'elle s'étend sur la partie avant et la partie centrale de la balle.

Suivant une variante conforme à la présente invention, la balle est entièrement traversée par la flèche interne qui s'étend depuis la partie arrière jusqu'à la partie avant de la balle, et la partie arrière de la flèche interne peut servir de support à l'empenne, dans le cas d'une balle stabilisée par empennage.

Cette flèche interne, ou insert, constitue une "flèche interne portée" car elle est insérée dans la balle et portée par elle. Dans la suite de la description, par simplification elle pourra être dénommée "flèche interne", mais doit être distinguée de la flèche constituant le sous-projectile des balles-flèches sous calibrées stabilisées par empennage de la technique connue.

Suivant une forme avantageuse de réalisation, la flèche interne est logée dans un trou axial ouvert sur l'avant de la balle, et la face frontale de la flèche interne est placée en retrait par rapport à la face frontale de la partie avant de la balle.

Suivant une variante de réalisation conforme à la présente invention, la flèche interne peut être débordante, c'est-à-dire que son extrémité avant dépasse hors du trou axial, et peut même dans certains cas se trouver en avant par rapport à la face frontale de la balle. Une telle disposition peut être particulièrement avantageuse dans le cas des balles stabilisées par empennage.

La flèche interne peut être réalisée en un seul élément ou en plusieurs éléments consécutifs disposés de manière jointive sur le même axe. Il peut être avantageux, par exemple, de prévoir une flèche interne en deux éléments. Suivant une variante de réalisation, la flèche interne peut être du type à fragmentation contrôlée et comporter des éléments se dispersant à l'impact, par exemple des billes de diamètre sensiblement égal à celui de la flèche interne. Cette forme de réalisation permet d'obtenir des éclats calibrés lors de l'impact, et d'améliorer ainsi le pouvoir létal des munitions en créant des blessures secondaires.

La flèche interne, ou insert, peut être réalisée par exemple en acier, en cuivre, en laiton ou en alliage d'aluminium à haute résistance mécanique.

Le corps de la balle peut être par exemple en cuivre ou en laiton contenant de 5 à 40 % de zinc, ou en alliage métallique présentant les qualités mécaniques voulues, par exemple en alliage d'aluminium ou de plomb. Par rapport aux techniques classiques, la technique de l'invention présente l'avantage de permettre de remplacer totalement ou partiellement le plomb par un autre métal ou un alliage réputé non polluant. Dans le cas d'une balle stabilisée par empennage, l'empenne peut être en métal ou en polymère formé par plasturgie sur le corps métallique du sous-projectile, et elle peut comporter des ailettes stabilisatrices.

Suivant une variante conforme à la présente invention, la flèche interne et le corps de balle sont formés dans un même matériau de base, par exemple en cuivre ou en laiton. Dans ce cas, bien entendu, la rigidité de la flèche interne est renforcée par des moyens connus pour être supérieure à celle du corps de la balle. La fabrication de la flèche interne peut alors être réalisée en même temps que celle de la balle, à partir du même matériau.

La flèche interne portée, ou insert, a généralement la forme d'une tige de révolution à section constante, croissante ou décroissante, coaxiale avec le projectile, comme indiqué sur les figures jointes. Il peut être avantageux de prévoir des nervures sur la surface cylindrique afin d'améliorer la fixation de l'insert dans le corps de la balle. Il peut s'agir de nervures annulaires ou hélicoïdales, ou, de préférence, de nervures longitudinales, au nombre de 2 à 6 sur une partie ou sur la totalité de la longueur du cylindre, symétriquement par rapport à l'axe. De plus, les nervures longitudinales peuvent servir pour former des amorces de rupture sur la face frontale de la balle lors de la mise en place de l'insert cylindrique par introduction en force dans le trou préalablement foré suivant l'axe de la balle. Si la balle est obtenue par déformation à froid, la flèche interne portée, préalablement placée dans l'axe de l'ébauche de la balle, imprimera ses nervures longitudinales dans la matière du corps refoulée au moyen d'une presse et créera ainsi les amorces de ruptures voulues.

Ces amorces de rupture, en coopérant avec la flèche interne, favorisent la déformation de la tête de la balle lors de l'impact par "pétalisation" ou "champignonnage" en autant d'éléments que de nervures, autour de la flèche interne centrale qui conserve sa forme générale et sert de structure assurant la cohésion de l'ensemble. Elles peuvent être associées en combinaison avec des rainures circulaires ou longitudinales pratiquées sur le pourtour de la balle, préférentiellement dans la zone à "champignonner", c'est-à-dire la zone dont on provoque la déformation contrôlée.

Suivant une autre variante, on peut prévoir deux inserts ou éléments de flèche interne, disposés suivant l'axe du projectile, l'un derrière l'autre dans le trou foré dans le sous-projectile ou dans le corps de la balle.

Comme indiqué plus haut, la balle peut être du type à stabilisation gyroscopique ou par empennage. La balle gyrostabilisée est utilisée dans une arme à canon rayé, de telle sorte que la rayure du canon, en coopérant avec un tenon solidaire de la balle, confère à celle-ci un mouvement de rotation suivant son axe. Les balles stabilisées par empennage peuvent être utilisées dans des armes à canon lisse.

Les caractéristiques et avantages de l'invention apparaîtront plus en détail dans la description ci-après relative à des exemples non limitatifs, en référence aux dessins annexés qui représentent :
Fig. 1 : une vue schématique en coupe partielle d'une balle gyrostabilisée au calibre, à flèche interne suivant l'invention, pour carabine de chasse.
Fig. 2 : une coupe transversale de la flèche interne de la balle de la Fig. 1, à plus grande échelle.
Fig. 3 : une vue de profil, en coupe partielle, de la balle de la Fig. 1 après impact et pénétration.
Fig. 4 : une vue suivant la flèche A de la Fig. 3.
Fig. 5 : une demi-vue simplifiée en coupe partielle d'une balle sous-calibrée à flèches internes portées suivant l'invention, pour fusil de chasse.
Fig. 6 : une demi-vue de profil en coupe partielle de la balle sous-calibrée de la Fig. 5 après impact et pénétration.
Fig. 7 : une vue suivant la flèche B de la Fig. 6.
Fig. 8 : une demi-vue simplifiée en coupe partielle d'une variante de la balle sous-calibrée de la Fig. 5, comportant une flèche interne débordante.
Fig. 9 : une vue en coupe partielle d'une variante de la balle gyrostabilisée au calibre de la Fig. 1, comportant un élément de flèche interne associé à des billes.
Fig. 10 : une vue en coupe partielle d'une variante de la balle gyrostabilisée au calibre de la Fig. 1, comportant une flèche interne traversante en deux éléments.
Fig. 11 : une vue de profil en coupe partielle de la balle de la Fig. 10 après impact et pénétration.

Comme le montre la Fig. 1, la balle au calibre comporte à sa partie arrière un rétreint de culot (1), à sa partie centrale un corps (2) sur lequel sont pratiquées des gorges circulaires (3), à sa partie avant une ogive (4) l'ensemble étant partiellement introduit dans un étui amorcé et chargé non représenté.

Un trou (5) est foré dans la face avant de l'ogive (4) suivant l'axe de la balle et renferme la flèche interne portée (6) pourvue sur sa surface de plusieurs nervures longitudinales (7). Une entrée conique (9) facilite l'amorçage du "champignonnage".

La Fig. 2 montre la position de 4 nervures (7) en surface de la flèche interne portée (6) symétriquement par rapport à l'axe et uniformément réparties sur le pourtour de ladite flèche. Les arêtes de ces nervures (7) prennent appui contre la paroi interne du trou (5). Elles présentent l'avantage de provoquer la formation d'amorces de rupture dans l'épaisseur de l'ogive (4) sur le pourtour du trou (5) lors de la mise en place de la flèche interne, insérée en force dans le trou (5), au cours de la fabrication.

L'ogive (4) peut comporter une ou plusieurs gorges circulaires (8) pouvant faciliter la vitesse et l'aptitude à l'enroulement des pétales (10) comme précisé par les figures 3 et 4 afin de mieux gérer la déformation à l'impact et pendant l'atteinte.

Comme le montre la Fig. 5, la balle sous-calibrée (11) est équipée d'une empenne (12) à sa partie arrière, et est enveloppée d'un sabot de lancement (13) représenté en traits pointillés, l'ensemble étant dans une douille amorcée et chargée non représentée.

Un trou (14) est foré dans la face frontale de la balle (11), suivant son axe, et renferme deux flèches internes portées montées en tandem comme le montre la Figure 5. La flèche interne portée arrière (15) comporte un sillon hélicoïdal (17) en conjugaison avec le filetage partiel du trou (14). La flèche interne portée avant (16) venant en appui sur la flèche interne portée arrière (15) est pourvue sur sa surface de plusieurs nervures (18).

Les nervures en surface de la flèche interne (16) peuvent être au nombre de trois, disposées symétriquement par rapport à l'axe. Les arêtes de ces nervures prennent appui contre la paroi interne du trou (14). Le sillon hélicoïdal (17) est formé en surface de la flèche interne portée arrière (15) .

La face frontale (19) de la balle sous-calibrée (11) peut avoir une forme appropriée, coopérant avec l'insert métallique pour contrôler la déformation à l'impact. Cette zone annulaire frontale (19) peut avoir par exemple l'une des formes représentées aux figures 5a à 5h du brevet français 2.599.828. Une illustration du résultat obtenu au tir est précisée sur les Fig. 6 et 7.

Suivant une variante de la balle stabilisée par empennage de la Figure 5, la flèche interne portée est réalisée sous forme débordante, comme indiqué sur la Figure 8 montrant la flèche interne dont l'extrémité avant dépasse au-delà de la face frontale de la balle. Dans cette forme de réalisation, la flèche interne (20) comprend une tête (21) de forme tronconique, la petite base étant vers l'avant. Les deux parties (20) et (21) de la flèche interne peuvent bien entendu constituer une seule et même pièce homogène.

Comme le montre la Figure 8, un espace sépare la face frontale (22) de la balle et le bord de la tête (21) de la flèche interne, afin de faciliter la déformation de la balle à l'impact sur la cible.

Sur la variante de balle gyrostabilisée au calibre représentée sur la Figure 9, la flèche interne comprend un élément de flèche avant (23) associé à des billes (24).

L'élément arrière est constitué par plusieurs billes (24) métalliques. Le diamètre des billes est sensiblement égal à celui de la flèche interne, de telle sorte que les billes sont maintenues en place dans le trou axial (5) par l'élément avant (23). Lors de l'impact sur la cible, la déformation de la tête de la balle est proche de celle représentée sur la Figure 3, et a pour effet de provoquer la séparation de l'élément avant (23) de la flèche interne et la libération des billes (24).

La Figure 10 représente une balle gyrostabilisée au calibre de l'arme, analogue à celle de la Figure 1, comportant un culot (1), un corps (2) pourvu de gorges circulaires (3) et une partie avant profilée (4), l'ensemble étant traversé de part en part par un trou (25) dans lequel est placée une flèche interne comprenant un élément arrière (26) et un élément avant (27).

L'élément arrière (26) de la flèche comporte un filetage (28) coopérant avec le taraudage (29) formé sur la surface interne du trou (25). Cette disposition permet de fixer solidement l'élément arrière (26) dans le corps de la balle. Au contraire, l'élément avant (27) de la flèche interne est inséré en force dans la partie avant du trou (25).

Lors de l'impact sur la cible, l'élément arrière (26) de la flèche interne reste solidaire du corps de balle, dont la partie avant s'est repliée du centre vers l'extérieur, comme le montre la Figure 11, tandis que l'élément avant (27) de la flèche interne a été libéré.

Les essais effectués en utilisant des munitions conformes à la présente invention, tirées sur des blocs de matière plastique (Plastiline®), ont mis en évidence une excellente efficacité, et en particulier une déformation contrôlée de la balle à l'impact sur la cible, comme le montrent les Figures 3, 6 et 11, supérieure à celle des munitions classiques au plomb.

L'invention peut s'appliquer aux munitions à balle flèche pour armes de chasse de tous calibres, à canon lisse ou rayé.

## Revendications

1. Munition pour armes de petit, moyen et gros calibres, constituée par une balle au calibre de l'arme ou sous-calibrée, comportant une partie avant profilée (4), une partie centrale (2), et une partie arrière (1) pouvant porter une empenne (12), **caractérisée en ce que** la balle contient suivant son axe une flèche interne constituée par un insert cylindrique (6) de rigidité supérieure à celle du corps de la balle, logée dans un trou axial (5).

2. Munition selon la revendication 1, **caractérisée en ce que** la flèche interne (6) s'étend sur la partie avant (4) et la partie centrale (2) de la balle.

3. Munition selon la revendication 2, **caractérisée en ce que** la flèche interne (6) est logée dans un trou axial (5) ouvert sur l'avant de la balle.

4. Munition selon la revendication 3, **caractérisée en ce qu'**elle est entièrement traversée par la flèche interne (26, 27) qui s'étend depuis la partie arrière jusqu'à la partie avant de la balle.

5. Munition selon l'une quelconque des revendications 3 et 4, **caractérisée en ce que** la face frontale de la flèche interne est en retrait par rapport à la face frontale de la partie avant de la balle.

6. Munition selon l'une quelconque des revendications 3 et 4, **caractérisée en ce que** la flèche interne (20) est débordante et son extrémité avant (21) dépasse la face frontale (22) de la balle.

7. Munition selon l'une quelconque des revendications 1 à 6, **caractérisée en ce que** la flèche interne (6) est constituée par un seul élément homogène.

8. Munition selon l'une quelconque des revendications 1 à 6, **caractérisée en ce que** la flèche interne est constituée par au moins deux éléments consécutifs (15, 16) disposés de manière jointive sur le même axe.

9. Munition selon la revendication 8, **caractérisée en ce que** la flèche interne comprend un premier élément cylindrique (23) et une ou plusieurs billes (24) de diamètre sensiblement égal.

10. Munition selon l'une quelconque des revendications précédentes, **caractérisée en ce que** la flèche interne est constituée par une tige de révolution (6) comportant des nervures sur une partie de sa surface.

11. Munition selon la revendication 10, **caractérisée en ce que** la flèche interne (6) comporte des nervures annulaires, hélicoïdales ou longitudinales.

12. Munition selon la revendication 11, **caractérisée en ce que** la flèche interne comporte 2 à 6 nervures longitudinales (7) disposées symétriquement par rapport à l'axe.

13. Munition selon l'une quelconque des revendications 3 à 6, **caractérisée en ce que** la partie avant du corps de la balle comporte des amorces de rupture.

14. Munition selon l'une quelconque des revendications précédentes, **caractérisée en ce que** la flèche interne (6) est en acier, en laiton, en cuivre ou en alliage d'aluminium.

15. Munition selon l'une quelconque des revendications précédentes, **caractérisée en ce que** le corps de la balle est en cuivre ou en laiton contenant 5 à 40 % de zinc.

## Patentansprüche

1. Munition für klein-, mittel- und großkalibrige Waffen, bestehend aus einem Projektil mit dem Kaliber der Waffe oder einem kleineren Kaliber, umfassend einen profilierten Vorderteil (4), einen Mittelteil (2) und einen, gegebenenfalls einen Flügel (12) tragenden, Rückteil (1), **dadurch gekennzeichnet, dass** das Projektil entlang seiner Achse ein inneres Flechette aufweist, die aus einem zylindrischen Einsatz (6) mit höherer Steifigkeit als der Projektilkörper besteht, welcher in einer axialen Öffnung (5) untergebracht ist.

2. Munition nach Anspruch 1, **dadurch gekennzeichnet, dass** das innere Flechette (6) sich über den Vorderteil (4) und den Mittelteil (2) des Projektils erstreckt.

3. Munition nach Anspruch 2, **dadurch gekennzeichnet, dass** das innere Flechette (6) in einer axialen Öffnung (5) untergebracht ist, die zur Vorderseite des Projektils hin offen ist.

4. Munition nach Anspruch 3, **dadurch gekennzeichnet, dass** das gesamte Projektil vom inneren Flechette (26, 27) durchzogen ist, das sich vom Rückteil bis zum Vorderteil des Projektils erstreckt.

5. Munition nach einem der Ansprüche 3 und 4, **dadurch gekennzeichnet, dass** die Vorderfläche des inneren Flechettes in Bezug auf die Vorderfläche des Vorderteils des Projektils versenkt ist.

6. Munition nach einem der Ansprüche 3 und 4, **dadurch gekennzeichnet, dass** das innere Flechette (20) vorsteht und sein vorderes Ende (21) über die Vorderfläche (22) des Projektils hervorragt.

7. Munition nach einem der Ansprüche 1 bis 6, **dadurch gekennzeichnet, dass** das innere Flechette (6) aus einem einzigen homogenen Element besteht.

8. Munition nach einem der Ansprüche 1 bis 6, **dadurch gekennzeichnet, dass** das innere Flechette aus zumindest zwei aufeinander folgenden Elementen (15, 16) besteht, die miteinander verbunden auf derselben Achse angeordnet sind.

9. Munition nach Anspruch 8, **dadurch gekennzeichnet, dass** das innere Flechette ein erstes zylindrisches Element (23) und eine oder mehrere Kugeln (24) mit im Wesentlichen gleichem Durchmesser umfasst.

10. Munition nach einem der vorangegangenen Ansprüche, **dadurch gekennzeichnet, dass** das innere Flechette aus einem Rotationsschaft (6) besteht, der auf einem Teil seiner Oberfläche Rippen trägt.

11. Munition nach Anspruch 10, **dadurch gekennzeichnet, dass** das innere Flechette (6) ringförmige, spiralförmige oder längsgerichtete Rippen trägt.

12. Munition nach Anspruch 11, **dadurch gekennzeichnet, dass** das innere Flechette 2 bis 6 längsgerichtete Rippen (7) trägt, die symmetrisch zur Achse angeordnet sind.

13. Munition nach einem der Ansprüche 3 bis 6, **dadurch gekennzeichnet, dass** der Vorderteil des Projektilkörpers Sollbruchstellen umfasst.

14. Munition nach einem der vorangegangenen Ansprüche, **dadurch gekennzeichnet, dass** das innere Flechette (6) aus Stahl, Messing, Kupfer oder einer Aluminiumlegierung besteht.

15. Munition nach einem der vorangegangenen Ansprüche, **dadurch gekennzeichnet, dass** der Projektilkörper aus Kupfer oder Messing besteht, das 5 bis 40 % Zink enthält.

## Claims

1. Ammunition for small-, medium- and larger-caliber weapons, consisting of a bullet with the same caliber as the weapon or which is subcaliber, comprising a profiled front part (4), a central part (2), and a rear part (1) which may bear fins (12), **characterized in that** the bullet contains, along its axis, an internal core (6) consisting of a cylindrical insert with rigidity greater than that of the body of the bullet, placed in an axial hole (5).

2. The ammunition according to claim 1, **characterized in that** the internal core (6) extends over the front part (4) and the central part (2) of the bullet.

3. The ammunition according to claim 2, **characterized in that** the internal core (6) is housed in an axial hole (5) which is open at the front of the bullet.

4. The ammunition according to claim 3, **characterized in that** the internal core (26, 27) passes right through it and runs from the rear part to the front part of the bullet.

5. The ammunition according to any of claims 3 and 4, **characterized in that** the front face of the internal core is set back from the front face of the front part of the bullet.

6. The ammunition according to any of claims 3 and 4, **characterized in that** the internal core (20) protrudes and its front end (21) extends beyond the front face (22) of the bullet.

7. The ammunition according to any of claims 1 to 6, **characterized in that** the internal core (6) consists of one single homogeneous element.

8. The ammunition according to any of claims 1 to 6, **characterized in that** the internal core consists of at least two consecutive elements (15, 16) arranged contiguously along the same axis.

9. The ammunition according to claim 8, **characterized in that** the internal core comprises a first cylindrical element (23) and one or more balls (24) of approximately equal,diameter.

10. The ammunition according to any of the preceding claims, **characterized in that** the internal core consists of a rod (6) having symmetry of revolution and comprising ribs over part of its surface.

11. The ammunition according to claim 10, **characterized in that** the internal core (6) has annular, helical or longitudinal ribs.

12. The ammunition according to claim 11, **characterized in that** the internal core has two to six longitudinal ribs (7) arranged symmetrically with respect to the axis.

13. The ammunition according to any of claims 3 to 6, **characterized in that** the front part of the body of the bullet has rupture initiators.

14. The ammunition according to any of the preceding claims, **characterized in that** the internal core (6) is made of steel, brass, copper or aluminum alloy.

15. The ammunition according to any of the preceding claims, **characterized in that** the body of the bullet is made of copper or brass containing 5 to 40% zinc.
